# EUROPÄISCHE PATENTSCHRIFT

(11) **EP 3 020 877 B1**
(45) Veröffentlichungstag und Bekanntmachung des Hinweises auf die Patenterteilung: **28.10.2020**
(21) Anmeldenummer: 15194051.7
(22) Anmeldetag: 11.11.2015
(51) Int. Cl.: E03B 7/08, B08B 9/032

(54) **VORRICHTUNG ZUM SPÜLEN VON FLÜSSIGKEITSLEITUNGEN, INSBESONDERE TRINK- UND/ODER BRAUCHWASSERLEITUNGEN IN GEBÄUDEN**
DEVICE FOR FLUSHING FLUID CONDUITS, IN PARTICULAR DRINKING WATER AND/OR DOMESTIC WATER CONDUITS IN BUILDINGS
DISPOSITIF DE RINÇAGE DE CANALISATIONS DE LIQUIDES, EN PARTICULIER DES CANALISATIONS D'EAU POTABLE ET/OU SANITAIRE DANS DES BATIMENTS

(30) Priorität: 12.11.2014 DE 202014008946 U
(43) Veröffentlichungstag der Anmeldung: 18.05.2016
(73) Patentinhaber: ABA Beul GmbH, 57439 Attendorn (DE)
(72) Erfinder: Breuer, Sascha, 57439 Attendorn-Petersburg (DE)
(74) Vertreter: advotec.

(56) Entgegenhaltungen:
- EP-A1- 1 964 983
- DE-U1-202013 102 154
- GB-A- 2 478 124
- US-A- 5 921 270

## Beschreibung

Die Erfindung betrifft eine Vorrichtung zum Spülen von Flüssigkeitsleitungen, insbesondere Trink- und/oder Brauchwasserleitungen in Gebäuden.

In Flüssigkeitsleitungen, insbesondere Trink- und Brauchwasserleitungen sind zur Vermeidung einer Kontamination des Wasser durch Bakterien o.dgl. z.B. durch längere Stagnationszeiten des Wassers in den Leitungen geeignete Sicherheitseinrichtungen erforderlich. Vorschriften dazu sind in der bundesdeutschen Trinkwasserverordnung zusammengefasst. Vor allem in größeren Gebäuden, wie eine Mehrzahl von Wohneinheiten aufweisende Wohnhäuser, Alten- und Pflegeheime, Krankenhäuser, Schulen, Turnhallen, Hotels usw., aber auch kleinere Gebäude, wie Einoder Zweifamilienhäuser usw. muss jederzeit ein hygienekonformer Betrieb der Trink- und Brauchwasserleitungen gewährleistet sein.

Um diesen Anforderungen gerecht zu werden, ist es bekannt, die betreffenden Leitungen durch Spülen derselben von derartigen Kontaminationen zu befreien. So ist beispielsweise in der DE 10 2011 013 955 A1 ein Verfahren und eine Vorrichtung zum selbsttätigen Spülen von Flüssigkeitsleitungen, insbesondere Trinkwasserleitungen bekannt. Die dort dargestellte Vorrichtung beinhaltet Mittel zur Messung der Temperatur, Mittel zum Erfassen, Speichern und Auswerten der gemessenen Temperatur und Mittel zur Durchführung eines Spülvorgangs, die gemeinsam auf einem Grundrahmen angeordnet sind, und ist aufgrund ihrer Konstruktion relativ aufwändig und benötigt zudem relativ viel Platz zu deren Montage.

In der DE 20 2013 102 154 U1 ist eine Anordnung bzw. Wasserarmatur zur Durchführung einer Hygienespülung in einer Wasserinstallation beschrieben, mit der der Wasserverbrauch durch Hygienespülungen ohne Qualitätseinbußen verringert werden soll. Dazu sind ein Frischwasseranschluss, eine Frischwasserzufuhrabsperrung, eine Ablaufanordnung, ein Steuergerät sowie eine Signalverarbeitungseinrichtung in einem unter Putz vorgesehenen Gehäuse integriert.

Die EP 1 964 983 A1 beschreibt eine Vorrichtung zum Spülen von Wasserleitungen, wobei eine Montage der Vorrichtung vor allem in größeren Gebäuden, in denen eine Vielzahl von Armaturen u.dgl. vorgesehen sind, wesentlich erleichtert bzw. mit relativ geringem Aufwand möglich ist Dabei weist die Vorrichtung mindestens ein an eine Wasserleitung angeschlossenes Ventil und eine dasselbe öffnende und schließende Steuerung in einem Gehäuse auf. Während des Spülens fließt aus einer Auslauföffnung des Ventils Wasser in einen in dem Gehäuse angeordneten Auslass, der mit einer Entsorgungsleitung verbunden ist.

Aus der US 5,921,270 A geht ein automatisches Spülsystem für den Einsatz in kommunalen Trinkwassersystemen hervor, wobei das Spülsystem in einem auf einer Bodenplatte aufgesetztem Gehäuse bzw. Kasten untergebracht ist. Das Spülsystem weist ein mit der jeweiligen Trinkwasserleitung verbundene Spülleitung mit einem nach außen führenden Auslass auf, wobei in dem Leitungsabschnitt zwischen der Trinkwasserleitung und dem Auslass ein Ventil vorgesehen ist, mit dem automatisch ein Spülvorgang eingeleitet wird.

Die GB 2478124 A offenbart eine Hygienemanagementvorrichtung, die in einem Wasserversorgungssystem zur Spülung eines Teils desselben in Abhängigkeit der Temperatur und des Durchflusses installiert ist. Die Vorrichtung weist einen Einlass für das Wasser sowie einen Strömungskanal mit einem Auslass auf, wobei an dem Einlass im Strömungskanal ein Magnetventil vorgesehen ist, dass denselben durch Steuersignale öffnet und schließt.

Der Erfindung liegt die Aufgabe zugrunde, eine Vorrichtung der angegebenen Gattung zu schaffen, die einerseits sehr kompakt ausgebildet ist und zudem eine gemeinsame wie auch getrennte Montage der Spül- und Steuerkomponenten ermöglicht, wodurch eine individuelle Anpassung an bestehende Platzverhältnisse gewährleistet ist, und die eine relativ einfache Anbindung an die jeweilige Flüssigkeitsleitung gewährleistet.

Diese Aufgabe wird erfindungsgemäß durch eine Vorrichtung mit den Kennzeichnungsmerkmalen des Patentanspruchs 1 gelöst.

Zweckmäßige Weiterbildungen der Erfindung sind in den Unteransprüchen gekennzeichnet.

Die erfindungsgemäße Vorrichtung wird aus mindestens einem ein Gehäuse aufweisendes und mit der jeweiligen Flüssigkeitsleitung verbindbaren Spülmodul sowie einem ebenfalls ein Gehäuse aufweisendes Steuermodul zum Anschluss und zur Erfassung, zur Auswertung bzw. zur Steuerung von Absperr- und Erfassungskomponenten mindestens eines Spülmoduls der Vorrichtung gebildet. Dabei bilden das Steuermodul sowie das Spülmodul zwei gesonderte Einheiten, deren Gehäuse örtlich getrennt voneinander oder miteinander verbunden installierbar sind. Die für die Funktion der Vorrichtung notwendigen Verbindungen zwischen dem Spülmodul und dem Steuermodul sind über an dem Spülmodul und dem Steuermodul vorgesehene Kontaktelemente und/oder Anschlussbuchsen herstellbar. Durch die besondere kompakte Ausbildung der Vorrichtung wird zur individuellen Montage derselben relativ wenig Platz benötigt, wobei zudem durch die beiden Einzelmodule eine getrennte Montage derselben an unterschiedlichen Orten gewährleistet ist. Die Kontaktelemente und/oderAnschlussbuchsen ermöglichen eine einfache und schnelle Verbindung zwischen Spülmodul und Steuermodul.

Das Spülmodul weist ein Armaturengehäuse mit zwei koaxial zueinander angeordneten Anschlussstutzen und mehreren zwischen den Anschlussstutzen quer dazu verlaufenden Aufnahmestutzen mit darin verlaufenden Aufnahmebohrungen für die Absperr- und Erfassungskomponenten auf. Dabei ist der Anschlussstutzen am einen Ende des Armaturengehäuses mit der jeweiligen Flüssigkeitsleitung für warme oder kalte Flüssigkeiten verbindbar und der Anschlussstutzen am anderen Ende des Armaturengehäuses mündet in einen an das öffentliche Abwassernetz anschließbaren Abwasserabgang oder in einen an einen Grauwassertank anschließbaren Grauwasserabgang.

Das Armaturengehäuse kann vorzugsweise einstückig ausgebildet sein. Durch diese Ausbildung können die bei Verschraubungen oder sonstigen Verbindungen möglich werdenden Undichtigkeiten weitestgehend ausgeschlossen werden.

Die Absperr- und Erfassungskomponenten in den Aufnahmestutzen können ein handbetätigtes Absperrventil, ein Temperatursensor, ein elektromagnetisches Spülventil und ein Volumensensor sein. Durch das handbetätigte Absperrventil kann unter bestimmten Voraussetzungen das Spülmodul gegen unbeabsichtigtes Spülen abgesperrt werden. Der Temperatursensor in Verbindung mit dem Steuermodul ermöglicht eine vollautomatische Spülung der jeweiligen Leitung in Abhängigkeit der Temperatur durch Öffnen des stromlos geschlossenen elektromagnetischen Spülventils. Der Volumensensor erfasst das komplette Spülvolumen, wobei nach dem Erreichen des von dem Steuermodul vorgegebenen Spülvolumens das Spülventil geschlossen wird.

Zwischen dem Anschlussstutzen am anderen Ende des Arma-turengehäuses und dem Abwasser- oder Grauwasserabgang kann ein Anschlusselement mit zwei koaxial zueinander angeordneten Anschlussstutzen vorgesehen sein. Der eine Anschlussstutzen des Anschlusselements kann mit dem Anschlussstutzen am anderen Ende des Armaturengehäuses verbunden sein und der andere Anschlussstutzen des Anschlusselements kann in den Abwasser- oder Grauwasserabgang münden. In dem Anschlusselement kann ein Glockengeruchsverschluss vorgesehen sein, durch den unangenehme Gerüche aus dem Abwasser- oder Grauwasserabgang vermieden werden.

Zur Erkennung eines Rückflusses aus dem Abwassernetz oder aus dem Grauwassertank kann das Anschlusselement vorzugsweise eine Überlauf-Überwachungseinrichtung aufweisen, die beispielsweise ein Schwimmerschalter sein kann.

Für eine Verbindung von dem Spülmodul zu dem Steuermodul kann das Steuermodul Kontaktelemente und/oder Anschlussbuchsen für mindestens einen Temperatursensor, einen Volumensensor, ein Spülventil und eine Überlauf-Überwachungseinrichtung aufweisen.

Das Steuermodul kann auch Kontaktelemente und/oder Anschlussbuchsen für mindestens einen weiteren externen Temperatursensor und/oder einen weiteren externen Volumensensor aufweisen. Dadurch ist die Möglichkeit gegeben, einen weiteren Temperatursensor und/oder einen weiteren Volumensensor, der bzw. die an einer beliebigen Stelle der Flüssigkeitsleitung vorgesehen sein kann bzw. können, an das Steuermodul anzuschließen und die von dem weiteren Temperatursensor und/oder einen weiteren Volumensensor erhaltenen Werte zu berücksichtigen.

Ferner kann das Steuermodul eine USB-Anschlussbuchse aufweisen, über die das Steuermodul ausgelesen werden kann bzw. über die Daten auf das Steuermodul übertragen werden können. Des Weiteren kann über die USB-Anschlussbuchse das Steuermodul mit einer Gebäudesteuereinrichtung einer Gebäudeleittechnik verbunden werden.

Das Gehäuse des Spülmoduls und das Gehäuse des Steuermoduls können vorzugsweise aus einem PU-Schaum gebildet sein. Dies sorgt insbesondere bei dem Spülmodul für eine gute Schall- und Wärmeisolierung.

Ferner können das Gehäuse des Spülmoduls und das Gehäuse des Steuermoduls mittels einer Mehrzahl von Druckknöpfen verbindbar sein, wodurch eine schnelle und exakte Verbindung gewährleistet ist.

Auf der Vorderseite des Gehäuses des Steuermoduls kann mindestens eine längsverlaufende Nut im Bereich mindestens eines der seitlichen Ränder eingeformt sein, in die das Gehäuse des Spülmoduls mit einer an mindestens einem der seitlichen Ränder auf der Rückseite des Gehäuses des Spülmoduls längsverlaufende, einstückig angeformten Feder formschlüssig eingreifen kann. Durch das formschlüssige Ineinandergreifen wird die Stabilität der zweiteiligen Vorrichtung nach dem Zusammensetzen der beiden Gehäuse verbessert und die Festigkeit der Verbindung gesteigert.

Auf der Vorderseite des Gehäuses des Steuermoduls kann jeweils eine längsverlaufende Nut an jedem der seitlichen Ränder des Gehäuses des Steuermoduls vorgesehen sein, wobei auf der Rückseite des Gehäuses des Spülmoduls jeweils eine längsverlaufende Feder an jedem der seitlichen Ränder des Gehäuses des Spülmoduls angeformt sein kann. Dies ermöglicht einerseits, dass das Spülmodul entweder links oder rechts mit dem Steuermodul verbunden werden kann. Andererseits ist es durchaus möglich, zwei Spülmodule mit einem Steuermodul zu verbinden, wobei das Steuermodul dann sämtliche Kontaktelemente und/oder Anschlussbuchsen für zwei Spülmodule aufweist.

In die Oberseite und die Unterseite des Gehäuses des Spülmoduls und in die Oberseite und die Unterseite des Gehäuses des Steuermoduls können sich über einen Teilbereich der Tiefe der Gehäuse erstreckende T-nutenartige Schlitze eingeformt sein, mit denen eine Befestigung der Vorrichtung an einer Wand oder an einem sonstigen Ort möglich ist.

Nachfolgend wird anhand der Zeichnung ein Ausführungsbeispiel der erfindungsgemäßen Vorrichtung näher erläutert.

Es zeigen
- **Fig. 1**: eine Vorderansicht auf die Vorrichtung,
- **Fig. 2**: eine Vorderansicht auf das Steuermodul der Vorrichtung,
- **Fig. 3**: eine Vorderansicht auf das Spülmodul der Vorrichtung,
- **Fig. 4**: einen Schnitt nach der Linie IV-IV in **Fig. 3**,
- **Fig. 5**: eine perspektivische Ansicht der Vorrichtung vor dem Zusammenfügen des Spülmoduls mit dem Steuermodul,
- **Fig. 6**: eine Draufsicht auf die Vorrichtung vor dem Zusammenfügen des Spülmoduls mit dem Steuermodul und
- **Fig. 7**: eine Draufsicht auf die Vorrichtung nach dem Zusammenfügen des Spülmoduls mit dem Steuermodul.

Die in **Fig. 1** bis **7** dargestellte Vorrichtung 1 ist zum Spülen von Flüssigkeitsleitungen, insbesondere Trink- und/oder Brauchwasserleitungen in Gebäuden vorgesehen und sorgt bei Bedarf, d.h. bei Bakterien- und Keimbildung im Wasser o.dgl. aufgrund von beispielsweise zu geringen Wassertemperaturen, für ein automatisches Spülen der jeweiligen Flüssigkeitsleitung.

Die Vorrichtung 1 besteht einerseits aus mindestens einem ein Gehäuse 2 aufweisendes und mit der jeweiligen Flüssigkeitsleitung (nicht dargestellt) verbindbarem Spülmodul 3 sowie andererseits aus einem ebenfalls ein Gehäuse 4 aufweisendes Steuermodul 5 zum Anschluss und zur Erfassung, zur Auswertung bzw. zur Steuerung von Absperr- und Erfassungskomponenten mindestens eines Spülmoduls 3 der Vorrichtung (1). Das in **Fig. 1** und **2** sowie **5** bis **7** dargestellte Steuermodul 5 zeigt ein Ausführungsbeispiel desselben zum Anschluss und zur Erfassung, zur Auswertung bzw. zur Steuerung von Absperr- und Erfassungskomponenten für zwei Spülmodule 3, wobei jedes Spülmodul 3 das Spülen separater Flüssigkeitsleitungen übernimmt (z.B. einer Warmwasserleitung und einer Kaltwasserleitung).

Das Steuermodul 3 sowie das Spülmodul 5 bilden zwei gesonderte Einheiten, deren Gehäuse 2, 4 örtlichgetrennt voneinander oder miteinander verbunden installierbar sind. Die für die Funktion der Vorrichtung 1 notwendigen Verbindungen zwischen dem Spülmodul 3 und dem Steuermodul 5 sind über an dem Spülmodul 3 und dem Steuermodul 5 vorgesehene Kontaktelemente und/oder Anschlussbuchsen (46, 47, 48, 49, 50, 51 herstellbar.

Die Gehäuse 2, 4 des Spülmoduls 3 und des Steuermoduls 5, die zu Isolationszwecken (Schall und Temperatur) vorzugsweise aus einem PU-Schaum bestehen, sind wie zuvor erwähnt miteinander verbindbar ausgebildet. Die Verbindung der beiden Gehäuse 2, 4 erfolgt über eine Mehrzahl von Druckknöpfen, deren Einzelteile 6, 7 in dem PU-Schaum gehalten sind (siehe insbesondere **Fig. 5** und **6**). Eine zusätzliche Sicherung kann mittels Schrauben (nicht dargestellt) erfolgen, die sich durch Bohrungen 8 im Gehäuse 2 des Spülmoduls 3 bis in das Gehäuse 4 der Steuermoduls 5 erstrecken. Die besondere kompakte Ausbildung der Vorrichtung 1, die relativ wenig Platz benötigt, ermöglicht eine individuelle Montage derselben. Die Zweiteiligkeit der Vorrichtung 1 ermöglicht aber auch eine getrennte Montage der Module 3, 5 an unterschiedlichen Orten.

Auf der Vorderseite 9 des Gehäuses 4 des Steuermoduls 5 sind im Bereich der seitlichen Ränder 10, 11 jeweils eine längsverlaufende Nut 12 eingeformt, in die das Gehäuse 2 des Spülmoduls 3 mit einer seiner an den seitlichen Rändern 13, 14 auf der Rückseite 15 des Gehäuses 2 des Spülmoduls 3 längsverlaufenden, einstückig angeformten Federn 16 formschlüssig eingreift. Wie bereits erwähnt, wird durch das formschlüssige Ineinandergreifen die Stabilität der zweiteiligen Vorrichtung 1 nach dem Zusammensetzen der Gehäuse 2, 4 verbessert und die Festigkeit der Verbindung gesteigert.

In **Fig. 1** ist lediglich ein Spülmodul 3 auf der rechten Seite des Steuermoduls 5 angebracht. Die Nuten 12 und die Federn 16 ermöglichen auch eine Anbringung des Spülmoduls 3 auf der linken Seite des Steuermoduls 5. Das dargestellte Steuermodul 5 ist, wie bereits oben erwähnt, jedoch auch zur Aufnahme von zwei Spülmodulen 3 vorgesehen, wobei zudem auch eine Aneinanderreihung bzw. Verkettung von mehreren Spülmodulen 3 und mehreren Steuermodulen 5 mit Anschlussmöglichkeiten für ein Spülmodul 3 oder zwei Spülmodule 3 möglich ist.

Zur Befestigung der Vorrichtung 1 an einer Wand oder auch an einem anderen Ort sind in die Oberseite 17 und die Unterseite 18 des Gehäuses 2 des Spülmoduls 3 und in die Oberseite 19 und die Unterseite 20 des Gehäuses 4 des Steuermoduls 5 sich über einen Teilbereich der Tiefe der Gehäuse 2, 4 erstreckende T-nutenartige Schlitze 21 eingeformt, über die Haltewinkel 22 auf den Oberseiten 17, 19 und Unterseiten 18, 20 der Gehäuse 2, 4 befestigt werden können. Dazu sind in die T-nutenartigen Schlitze 21 T-Nutensteine 23 eingesetzt, die über die Köpfe von Schrauben 24 jeweils einen Schenkel 25 der Haltewinkel 22 und die Gehäuse 2, 4 einspannen.

Das Spülmodul 3 weist ein vorzugsweise einstückig ausgebildetes Armaturengehäuse 26 mit zwei koaxial zueinander angeordneten Anschlussstutzen 27, 28 und mehreren zwischen den Anschlussstutzen 27, 28 quer dazu verlaufenden Aufnahmestutzen 29, 30, 31, 32 mit darin verlaufenden Aufnahmebohrungen 33, 34, 35, 36 für die Absperr- und Erfassungskomponenten auf. Der Anschlussstutzen 27 am einen Ende des Armaturengehäuses 26 ist mit der jeweiligen Flüssigkeitsleitung verbindbar und der Anschlussstutzen 28 am anderen Ende des Armaturengehäuses 26 mündet in einen an das öffentliche Abwassernetz anschließbaren Abwasserabgang oder in einen an einen Grauwassertank anschließbaren Grauwasserabgang (nicht dargestellt).

Zwischen dem Anschlussstutzen 28 am anderen Ende des Armaturengehäuses 26 und dem Abwasser- oder Grauwasserabgang ist ein Anschlusselement 37 mit zwei koaxial zueinander angeordneten Anschlussstutzen 38, 39 vorgesehen, wobei der eine Anschlussstutzen 38 des Anschlusselements 37 mit dem Anschlussstutzen 28 am anderen Ende des Armaturengehäuses 26 verbunden ist und der andere Anschlussstutzen 39 des Anschlusselements 37 in den Abwasser- oder Grauwasserabgang mündet. Zur Vermeidung von unangenehmen Gerüchen ist in dem Anschlusselement 37 ein Glockengeruchsverschluss 40 vorgesehen.

Zur Erkennung eines Rückflusses aus dem Abwassernetz oder aus dem Grauwassertank weist das Anschlusselement 37 eine Überlauf-Überwachungseinrichtung 41 auf, die beispielsweise ein Schwimmerschalter sein kann.

Als Absperr- und Erfassungskomponenten sind in den Aufnahmestutzen 29 ein handbetätigtes Absperrventil 42, in den Aufnahmestutzen 30 ein Temperatursensor 43, in den Aufnahmestutzen 31 ein elektromagnetisches Spülventil 44 und in den Aufnahmestutzen 32 ein Volumenstromsensor 45 eingesetzt, wobei deren Anordnung in dem Armaturengehäuse 26 der Reihenfolge entsprechend der vorherigen Aufzählung von dem Anschlussstutzen 27 für die jeweilige Flüssigkeitsleitung bis zum Anschlussstutzen 28 für das Anschlusselement 37 entspricht.

Zur Verbindung der Absperr- und Erfassungskomponenten des Spülmoduls 3, d.h. des Temperatursensors 43, des elektromagnetischen Spülventils 44 und des Volumensensors 45 sowie der Überlauf-Überwachungseinrichtung 41, mit dem Steuermodul 5 weist das Steuermodul 5 die Kontaktelemente (nicht dargestellt) und/oder Anschlussbuchsen 46, 47, 48, 49 auf.

Um zusätzlich die Temperatur und/oder den Volumenstrom innerhalb der Flüssigkeitsleitung zu erfassen und zu berücksichtigen, ist ein weiterer externer Temperatursensor und/oder ein weiterer externer Volumensensor erforderlich, der bzw. die an einer beliebigen Stelle der Flüssigkeitsleitung vorgesehen sein kann bzw. können. Auch dafür weist das Steuermodul 5 die Kontaktelemente (ebenfalls nicht dargestellt) und/oder Anschlussbuchsen 50, 51 auf.

Ferner weist das Steuermodul 5 eine USB-Anschlussbuchse 52 und/oder eine Bluetooth-Schnittstelle und/oder eine NFC-Schnittstelle auf, über die erfasste Daten von dem Steuermodul 5 ausgelesen werden können bzw. über die Voreinstellungen auf das Steuermodul übertragen werden können. Die USB-Anschlussbuchse 52 und/oder die Bluetooth-Schnittstelle und/oder die NFC-Schnittstelle kann bzw. können aber auch zur Verbindung des Steuermoduls 5 mit einer Gebäudesteuereinrichtung einer Gebäudeleittechnik genutzt werden.

Mit der erfindungsgemäßen Vorrichtung 1 kann ein Spülvorgang der jeweiligen Flüssigkeitsleitung unter Berücksichtigung der Leitungsnutzung in Bezug auf die Zeit, die Temperatur und ggf. des verbrauchten Volumens in der jeweiligen Flüssigkeitsleitung (nur bei einem weiteren externen Volumensensor) durch das Steuermodul 5 eingeleitet werden. Dadurch wird ein hygienischer Betrieb sichergestellt und Spülmengen optimiert, da sämtliche Parameter, wie Temperatur, Spülzeitpunkte und -mengen in dem Steuermodul 5 protokoliert werden.

## Patentansprüche

1. Vorrichtung (1) zum Spülen von Flüssigkeitsleitungen, insbesondere Trink- und/oder Brauchwasserleitungen in Gebäuden,
wobei die Vorrichtung (1) aus mindestens einem ein Gehäuse (2) aufweisendes und mit der jeweiligen Flüssigkeitsleitung verbindbaren Spülmodul (3) sowie einem ebenfalls ein Gehäuse (4) aufweisendes Steuermodul (5) zum Anschluss und zur Erfassung, zur Auswertung bzw. zur Steuerung von Absperr- und Erfassungskomponenten des mindestens einen Spülmoduls (3) der Vorrichtung (1) gebildet wird, **dadurch gekennzeichnet, dass** das Spülmodul (3) sowie das Steuermodul (5) zwei gesonderte Einheiten bilden, deren Gehäuse (2, 4) örtlich getrennt voneinander oder miteinander verbunden installierbar sind, und dass die für die Funktion der Vorrichtung (1) notwendigen Verbindungen zwischen dem Spülmodul (3) und dem Steuermodul (5) über an dem Spülmodul (3) und dem Steuermodul (5) vorgesehene Kontaktelemente und/oder Anschlussbuchsen (46, 47, 48, 49, 50, 51) herstellbar sind.

2. Vorrichtung nach Anspruch 1,
**dadurch gekennzeichnet,**
**dass** das Spülmodul (3) ein Armaturengehäuse (26) mit zwei koaxial zueinander angeordneten Anschlussstutzen (27, 28) und mehreren zwischen den Anschlussstutzen (27, 28) quer dazu verlaufenden Aufnahmestutzen (29, 30, 31, 32) mit darin verlaufenden Aufnahmebohrungen (33, 34, 35, 36) für die Absperr- und Erfassungskomponenten aufweist, wobei der Anschlussstutzen (27) am einen Ende des Armaturengehäuses (26) mit der jeweiligen Flüssigkeitsleitung verbindbar ist und der Anschlussstutzen (28) am anderen Ende des Armaturengehäuses (26) in einen an das öffentliche Abwassernetz anschließbaren Abwasserabgang oder in einen an einen Grauwassertank anschließbaren Grauwasserabgang mündet.

3. Vorrichtung nach Anspruch 1 oder 2,
**dadurch gekennzeichnet,**
**dass** das Armaturengehäuse (26) einstückig ausgebildet ist.

4. Vorrichtung nach einem der Ansprüche 1 bis 3,
**dadurch gekennzeichnet,**
**dass** die Absperr- und Erfassungskomponenten in den Aufnahmestutzen (29, 30, 31, 32) ein handbetätigtes Absperrventil (42), ein Temperatursensor (43), ein elektromagnetisches Spülventil (44) und ein Volumensensor (45) sind.

5. Vorrichtung nach Anspruch 2,
**dadurch gekennzeichnet,**
**dass** zwischen dem Anschlussstutzen (28) am anderen Ende des Armaturengehäuses (26) und dem Abwasser- oder Grauwasserabgang ein Anschlusselement (37) mit zwei koaxial zueinander angeordneten Anschlussstutzen (38, 39) vorgesehen ist, wobei der eine Anschlussstutzen (38) des Anschlusselementes (37) mit dem Anschlussstutzen (28) am anderen Ende des Armaturengehäuses (26) verbunden ist und der andere Anschlussstutzen (39) des Anschlusselementes (37) in den Abwasser- oder Grauwasserabgang mündet.

6. Vorrichtung nach Anspruch 5,
**dadurch gekennzeichnet,**
**dass** in dem Anschlusselement (37) ein Glockengeruchsverschluss (40) vorgesehen ist.

7. Vorrichtung nach Anspruch 5 oder 6,
**dadurch gekennzeichnet,**
**dass** das Anschlusselement (37) eine Überlauf-Überwachungseinrichtung (41) aufweist.

8. Vorrichtung nach Anspruch 7,
**dadurch gekennzeichnet,**
**dass** die Überlauf-Überwachungseinrichtung (41) ein Schwimmerschalter ist.

9. Vorrichtung nach einem der Ansprüche 1 bis 8,
**dadurch gekennzeichnet,**
**dass** das Steuermodul (5) Kontaktelemente und/oder Anschlussbuchsen (46, 47, 48, 49) für mindestens einen Temperatursensor (43), einen Volumensensor (45), ein Spülventil (44) und eine Überlauf-Überwachungseinrichtung (41) aufweist.

10. Vorrichtung nach einem der Ansprüche 1 bis 9,
**dadurch gekennzeichnet,**
**dass** das Steuermodul (5) Kontaktelemente und/oder Anschlussbuchsen (50, 51) für mindestens einen weiteren externen Temperatursensor und/oder einen weiteren externen Volumensensor aufweist.

11. Vorrichtung nach einem der Ansprüche 1 bis 10,
**dadurch gekennzeichnet,**
**dass** das Steuermodul (5) eine USB-Anschlussbuchse (52) und/oder eine Bluetooth-Schnittstelle und/oder eine NFC-Schnittstelle aufweist.

12. Vorrichtung nach einem der Ansprüche 1 bis 11,
**dadurch gekennzeichnet,**
**dass** das Gehäuse (2) des Spülmoduls (3) und das Gehäuse (4) des Steuermoduls (5) aus einem PU-Schaum gebildet ist.

13. Vorrichtung nach einem der Ansprüche 1 bis 12,
**dadurch gekennzeichnet,**
**dass** das Gehäuse (2) des Spülmoduls (3) und das Gehäuse (4) des Steuermoduls (5) mittels einer Mehrzahl von Druckknöpfen verbindbar sind.

14. Vorrichtung nach einem der Ansprüche 1 bis 13,
**dadurch gekennzeichnet,**
**dass** auf der Vorderseite (9) des Gehäuses (4) des Steuermoduls (5) mindestens eine längsverlaufende Nut (12) im Bereich mindestens eines der seitlichen Ränder (10, 11) eingeformt ist, in die das Gehäuse (2) des Spülmoduls (3) mit einer an mindestens einem der seitlichen Ränder (13, 14) auf der Rückseite (15) des Gehäuses (2) des Spülmoduls (3) längsverlaufende, einstückig angeformten Feder (16) formschlüssig eingreift.

15. Vorrichtung nach Anspruch 14,
**dadurch gekennzeichnet,**
**dass** auf der Vorderseite (9) des Gehäuses (4) des Steuermoduls (5) jeweils eine längsverlaufende Nut (12) an jedem der seitlichen Ränder (10, 11) des Gehäuses (4) des Steuermoduls (5) vorgesehen ist.

16. Vorrichtung nach Anspruch 14 oder 15,
**dadurch gekennzeichnet,**
**dass** auf der Rückseite (15) des Gehäuses (2) des Spülmoduls (3) jeweils eine längsverlaufende Feder (16) an jedem der seitlichen Ränder (13, 14) des Gehäuses (2) des Spülmoduls (3) angeformt ist.

17. Vorrichtung nach einem der Ansprüche 1 bis 13,
**dadurch gekennzeichnet,**
**dass** in die Oberseite (17) und die Unterseite (18) des Gehäuses (2) des Spülmoduls (3) und in die Oberseite (19) und die Unterseite (20) des Gehäuses (4) des Steuermoduls (5) sich über einen Teilbereich der Tiefe der Gehäuse (2, 4) erstreckende T-nutenartige Schlitze (21) eingeformt sind.

## Claims

1. A device (1) for flushing liquid conduits, in particular conduits for drinking water and/or process water in buildings,
said device (1) being formed from at least one flushing module (3), which includes a housing (2) and can be linked to the respective liquid conduit, and from a control module (5), which also includes a housing (4) and serves to connect and detect, to evaluate and/or control shut-off and detection components of the at least one flushing module (3) of the device (1), **characterised in that**
the flushing module (3) and the control module (5) form two separate units whose housings (2, 4) can be installed separately or in a way linked to each other and **in that** the links between the flushing module (39 and the control module (5) which are necessary for the functioning of the device (1) can be established via contact elements and/or connector sockets (46, 47, 48, 49, 50, 51) which are provided at the flushing module (3) and the control module (5).

2. The device according to claim 1,
**characterised in that**
the flushing module (3) includes an instrument housing (26) having two connecting branches (27, 28) disposed coaxially with respect to each other and having multiple receiving branches (29, 30, 31, 32), which run between the connecting branches (27, 28) transversely thereto and have receiving boreholes (33, 34, 35, 36) running therein for the shut-off and detection components, the connecting branch (27) at one end of the instrument housing (26) being configured to be linked to the respective liquid conduit and the connecting branch (28) at the other end of the instrument housing (26) opening out into a wastewater outlet which can be connected to the public wastewater system or into a grey water outlet which can be connected to a grey water tank.

3. The device according to claim 1 or 2,
**characterised in that**
the instrument housing (26) is realised in one piece.

4. The device according to any one of the claims 1 to 3,
**characterised in that**
the shut-off and detection components in the receiving branches (29, 30, 31, 32) are a manually operated shut-off valve (42), a temperature sensor (43), an electromagnetic flushing valve (44) and a volume sensor (45).

5. The device according to claim 2,
**characterised in that**
a connecting element (37) having two connecting branches (38, 39) disposed coaxially with respect to each other is provided between the connecting branch (28) at the other end of the instrument housing (26) and the wastewater or grey water outlet, one connecting branch (38) of the connecting element (37) being linked to the connecting branch (28) at the other end of the instrument housing (26) and the other connecting branch (39) of the connecting element (37) opening out into the wastewater or grey water outlet.

6. The device according to claim 5,
**characterised in that**
a bell-shaped odour stopper (40) is provided in the connecting element (37).

7. The device according to claim 5 or 6,
**characterised in that**
the connecting element (37) includes an overflow monitoring means (41).

8. The device according to claim 7,
**characterised in that**
the overflow monitoring means (41) is a float switch.

9. The device according to any one of the claims 1 to 8,
**characterised in that**
the control module (5) includes contact elements and/or connector sockets (46, 47, 48, 49) for at least one temperature sensor (43), a volume sensor (45), a flushing valve (44) and an overflow monitoring means (41).

10. The device according to any one of the claims 1 to 9,
**characterised in that**
the control module (5) includes contact elements and/or connector sockets (50, 51) for at least one other external temperature sensor and/or another external volume sensor.

11. The device according to any one of the claims 1 to 10,
**characterised in that**
the control module (5) includes a USB connector socket (52) and/or a Bluetooth interface and/or an NFC interface.

12. The device according to any one of the claims 1 to 11,
**characterised in that**
the housing (2) of the flushing module (3) and the housing (4) of the control module (5) are formed from a PU foam.

13. The device according to any one of the claims 1 to 12,
**characterised in that**
the housing (2) of the flushing module (3) and the housing (4) of the control module (5) can be linked by means of a plurality of push buttons.

14. The device according to any one of the claims 1 to 13,
**characterised in that**
at least one longitudinal groove (12) is moulded into the front side (9) of the housing (4) of the control module (5) in the area of at least one of the lateral edges (10,11), the housing (2) of the flushing module (3) engaging in a form-fitting manner with said groove by means of a spring (16) which runs longitudinally at at least one of the lateral edges (13, 14) on the back side (15) of the housing (2) of the flushing module (3) and is moulded thereto in one piece.

15. The device according to claim 14,
**characterised in that**
one longitudinal groove (12) is provided at each of the lateral edges (10, 11) of the housing (4) of the control module (5) on the front side (9) of the housing (4) of the control module (5).

16. The device according to claim 14 or 15,
**characterised in that**
one longitudinal spring (16) is moulded to each of the lateral edges (13, 14) of the housing (2) of the flushing module (3) on the back side (15) of the housing (2) of the flushing module (3).

17. The device according to any one of the claims 1 to 13,
**characterised in that**
T-groove-like slots (21) which extend over a part of the depth of the housing (2, 4) are moulded into the upper side (17) and the underside (18) of the housing (2) of the flushing module (3) and into the upper side (19) and the underside (20) of the housing (4) of the control module (5).

## Revendications

1. Dispositif (1) destiné à rincer des conduites de liquides, notamment des conduites d'eau potable et/ou d'eau non potable dans des bâtiments,
ledit dispositif (1) étant formé à partir d'au moins un module de rinçage (3), qui comporte un boîtier (2) et peut être relié avec la conduite de liquides respective, ainsi qu'à partir d'un module de commande (5), qui également comporte un boîtier (4) et sert à raccorder et saisir, à évaluer et/ou commander des composants d'arrêt et de saisie de l'au moins un module de rinçage (3) du dispositif (1),
**caractérisé en ce que**
le module de rinçage (3) ainsi que le module de commande (5) forment deux unités séparées dont les boîtiers (2, 4) peuvent être installés séparément ou de façon reliée l'un avec l'autre et **en ce que** les liaisons entre le module de rinçage (3) et le module de commande (5) qui sont nécessaires pour le fonctionnement du dispositif (1) peuvent être établies par des éléments de contact et/ou des douilles de raccordement (46, 47, 48, 49, 50, 51) qui sont prévus sur le module de rinçage (3) et sur le module de commande (5).

2. Dispositif selon la revendication 1,
**caractérisé en ce que**
le module de rinçage (3) comporte un boîtier de robinetterie (26) ayant deux raccords (27, 28) qui sont disposés coaxialement l'un par rapport à l'autre et ayant plusieurs manchons de logement (29, 30, 31, 32) qui s'étendent entre les raccords (27, 28) en travers et qui ont des trous de logement (33, 34, 35, 36) s'étendant dans lesdits manchons de logement (29, 30, 31, 32) et étant prévus pour les composants d'arrêt et de saisie, ledit raccord (27) à l'une des extrémités du boîtier de robinetterie (26) pouvant être relié avec la conduite de liquides respective et ledit raccord (28) á l'autre extrémité du boîtier de robinetterie (26) débouchant dans une sortie des eaux usées qui peut être raccordée au réseau d'eaux usées public ou dans une sortie d'eaux grises qui peut être raccordée à un réservoir d'eaux grises.

3. Dispositif selon la revendication 1 ou 2,
**caractérisé en ce que**
le boîtier de robinetterie (26) est réalisé intégralement.

4. Dispositif selon l'une quelconque des revendications 1 à 3,
**caractérisé en ce que**
les composants d'arrêt et de saisie dans les manchons de logement (29, 30, 31, 32) sont une soupape d'arrêt (42) manuelle, un capteur de température (43), une soupape de rinçage (44) électromagnétique et un capteur de volume (45).

5. Dispositif selon la revendication 2,
**caractérisé en ce**
**qu'**un élément de raccord (37) est prévu entre le raccord (28) à l'autre extrémité du boîtier de robinetterie (26) et la sortie d'eaux usées ou d'eaux grises, ledit élément de raccord (37) ayant deux raccords (38, 39) qui sont disposés coaxialement l'un par rapport à l'autre, l'un raccord (38) de l'élément de raccord (37) étant relié avec le raccord (28) à l'autre extrémité du boîtier de robinetterie (26) et l'autre raccord (39) de l'élément de raccord (37) débouchant dans la sortie d'eaux usées ou d'eaux grises.

6. Dispositif selon la revendication 5,
**caractérisé en ce**
**qu'**un coupe-air en cloche (40) est prévu dans l'élément de raccord (37).

7. Dispositif selon la revendication 5 ou 6,
**caractérisé en ce que**
l'élément de raccord (37) comporte un moyen de surveillance de débordement (41).

8. Dispositif selon la revendication 7,
**caractérisé en ce que**
le moyen de surveillance de débordement (41) est un interrupteur à flotteur.

9. Dispositif selon l'une quelconque des revendications 1 à 8,
**caractérisé en ce que**
le module de commande (5) comporte des éléments de contact et/ou des raccords (46, 47, 48, 49) pour au moins un capteur de température (43), un capteur de volume (45), une soupape de rinçage (44) et un moyen de surveillance de débordement (41).

10. Dispositif selon l'une quelconque des revendications 1 à 9,
**caractérisé en ce que**
le module de commande (5) comporte des éléments de contact et/ou des raccords (50, 51) pour au moins un autre capteur de température extérieur et/ou un autre capteur de volume extérieur.

11. Dispositif selon l'une quelconque des revendications 1 à 10,
**caractérisé en ce que**
le module de commande (5) comporte un raccord USB (52) et/ou une interface Bluetooth et/ou une interface NFC.

12. Dispositif selon l'une quelconque des revendications 1 à 11,
**caractérisé en ce que**
le boîtier (2) du module de rinçage (3) et le boîtier (4) du module de commande (5) sont formés à partir d'une mousse de polyuréthane.

13. Dispositif selon l'une quelconque des revendications 1 à 12,
**caractérisé en ce que**
le boîtier (2) du module de rinçage (3) et le boîtier (4) du module de commande (5) peuvent être reliés au moyen d'une pluralité de boutons-poussoirs.

14. Dispositif selon l'une quelconque des revendications 1 à 13,
**caractérisé en ce**
**qu'**au moins une rainure (12) longitudinale est moulée dans la face avant (9) du boîtier (4) du module de commande (5) dans la région d'au moins une des bordures latérales (10, 11), le boîtier (2) du module de rinçage (3) venant en prise par forme avec ladite rainure (12) par un ressort (16) qui s'étend longitudinalement sur au moins une des bordures latérales (13, 14) sur la face arrière (15) du boîtier (2) du module de rinçage (3) et qui est moulé intégralement sur celle-ci.

15. Dispositif selon la revendication 14,
**caractérisé en ce**
**qu'**une rainure (12) longitudinale est prévue sur chacune des bordures latérales (10, 11) du boîtier (4) du module de commande (5) sur la face avant (9) du boîtier (4) du module de commande (5).

16. Dispositif selon la revendication 14 ou 15,
**caractérisé en ce**
**qu'**un ressort (16) longitudinal est moulé à chacune des bordures latérales (13, 14) du boîtier (2) du module de rinçage (3) sur la face arrière (15) du boîtier (2) du module de rinçage (3).

17. Dispositif selon l'une quelconque des revendications 1 à 13,
**caractérisé en ce que**
des fentes (21) de type rainure en T qui s'étendent par une partie de la profondeur du boîtier (2, 4) sont moulées dans le haut (17) et le dessous (18) du boîtier (2) du module de rinçage (3) et dans le haut (19) et le dessous (20) du boîtier (4) du module de commande (5).
